# EUROPÄISCHE PATENTSCHRIFT

(11) **EP 0 028 303 B1**
(45) Veröffentlichungstag und Bekanntmachung des Hinweises auf die Patenterteilung: **07.12.1983**
(21) Anmeldenummer: 80105360.4
(22) Anmeldetag: 08.09.1980
(51) Int. Cl.: H01J 27/18, H05H 1/50

(54) **Plasma- und Ionenquelle**
Plasma and ion source
Source de plasma et d'ions

(30) Priorität: 03.11.1979 DE 2944467
(43) Veröffentlichungstag der Anmeldung: 13.05.1981
(73) Patentinhaber: KERNFORSCHUNGSZENTRUM KARLSRUHE GMBH, D-76050 Karlsruhe (DE)
(72) Erfinder: Bechthold, Volker, Dr. Dipl.-Phys., D-7500 Karlsruhe (DE); Friedrich, Ludwig, Dr. Dipl.-Phys., D-7500 Karlsruhe (DE); Möllenbeck, Josef, Phys.- Ing., D-7514 Leopoldshafen (DE); Ziegler, Peter, D-7580 Bühl 18 (DE)

## Beschreibung

Die Erfindung betrifft eine Plasma- und lonenquelle, bei der in einem begrenzten Volumen mittels der Elektronzyklotronresonanz ein Plasma mittels eines Magnetfeldes, der Einstrahlung von Mikrowellen und der Zuführung des zu ionisierenden Gases erzeugt wird.

Die Elektronzyklotronresonanz (ECR) eignet sich ganz besonders dafür, einfach und betriebssicher ein Plasma zu erzeugen, indem in einem gasgefüllten Volumen ein Magnetfeld erzeugt und resonante elektrische Hochfrequenzleistung eingestrahlt wird. Die Frequenz f und das Magnetfeld B ergeben sich aus folgender Beziehung :

Werden hohe Elektronendichten in der Entladung angestrebt, so ist neben großer Hf-Leistung auch eine hohe Frequenz erforderlich, beispielsweise 10-20 GHZ Mikrowellen für Elektronendichten von 10¹²/_{CM}³. Die erforderlichen Magnetfelder liegen im Bereich von 4-8 KG.

Für Anwendungen in lonenquellen oder Plasmainjektoren ist es aus Gründen der Strahlqualität günstig, wenn mit einem möglichst kleinen Plasmavolumen mit hoher Elektronendichte als lonenlieferant ausgekommen werden kann, um die geforderte Strahlintensität zu erreichen. Praktisch bedeutet das, daß das für die ECR erforderliche hohe Magnetfeld nur in einem Raum von wenigen mm³ benötigt wird. Trotzdem ist es in der Fachwelt bisher üblich in allen Anordnungen (z. B. « An Electron Cyclotron Resonance (ECR) Multiply Charged Ion Source », JEEE Transaction on Nuclear Science, Vol. NS.-26, No. 2, April 1979, S. 2120-2126) ein großvolumiges Magnetfeld mittels wassergekühlter, stromdurchflossener Kupferspulen zu erzeugen, die koaxial um einem Vakuumgefäß angeordnet sind. Das Vakuumgefäß wird so dimensioniert, daß einerseits eine noch ausreichende Sauggeschwindigkeit erreicht und andererseits die elektrische Leistung zur Aufrechterhaltung des magnetischen Feldes möglich gering wird. Dies führt zu Anordnungen mit einer Leistung von 50 bis 200 kW.

Eine solche Anordnung von Spulen liefert zwangsläufig im Vakuumgefäß eine ausgedehnte Fläche, auf der das Magnetfeld der Resonanzbedingung genügt. Es entstehen dadurch lästige (parasitäre) unerwünschte Entladungen, die besondere Maßnahmen zur Einschränkung des Plasmas auf den gewünschten Ort erfordern.

Der Transport des Plasmas von der Erzeugung bis zur Nutzung erfolgt durch Diffusion entlang dem aus der Resonanzzone schwach abfallenden Magnetfeld, was von einer Spulenanordnung direkt geliefert wird.

Die der Erfindung zugrundeliegenden Aufgabe besteht nunmehr darin, eine Plasma- und lonenquelle zu bieten, bei der hohe lonendichten in einem wohldefinierten Bereich erzielt werden und neben der Beschränkung der Entladung die erforderliche elektrische Leistung auf den geringen Verbrauch des Mikrowellengenerators beschränkt wird.

Die Lösung dieser Aufgabe ist im kennzeichnenden Merkmal des Anspruches 1 beschrieben. Die Merkmale der übrigen Ansprüche geben vorteilhafte Weiterbildungen der Erfindung wieder.

Wird, wie erfindungsgemäß geschehen, ein steiler Abfall des Magnetfeldes nach der Resonanz in Kauf genommen, so kann die gesamte Anordnung wesentlich vereinfacht werden, da ein geeignet dimensionierter ringförmiger Permanentmagnet verwendbar ist. Dieser hat eine axialzylindrische Bohrung, auf deren Achse die Resonanzfeldstärke erreicht wird und deren Durchmesser groß genug gewählt ist, so daß die Mikrowellen bis zur Resonanzstelle vordringen können.

Es läßt sich so eine sehr kompakte Anordnung erhalten, die entweder in die Wand oder sogar vollständig in eine Pumpkammer eingesetzt werden kann. Experimente haben gezeigt, daß in einem axialen Abstand von mehr als 10 cm von der Bohrung mit einer Sonde noch ein lonenstrom von mehreren mA pro cm² nachzuweisen ist.

Die Erfindung wird im folgenden anhand eines Ausführungsbeispieles mittels der Figur näher erläutert.

Die Figur zeigt im Schnitt die Plasma- und lonenquelle und darüber aufgezeichnet den Verlauf des Magnetfeldes H über die Achse (in mm) der Bohrung 2. Diese Bohrung 2 befindet sich in der Mitte des ringförmigen Permanentmagneten 1 aus SmC0₅-Material. Dieser Magnet 1 mit einem Durchmesser von 70 mm und einer Dicke von 20 mm ist in der Lage, im Mittelbereich 5 der Achsialbohrung 2 ein magnetisches Feld (Maximum) von 5,18 kG zu erzeugen.

Die Mikrowellen 3 und das Gas 4 (zu ionisierendes Medium) werden über den Einsatz an den Magneten 1 bzw. in den Resonanzbereich 5 eingeführt. Die Mikrowellen mit 14,5 GHZ werden an Flansch 7 (UG 419/U) herangeführt und über den Einsatz 8 aus BN (mit e = 5) dem Bereich 5 zugeleitet. Der Einsatz 8 weist eine Innenbohrung 9 auf, die mit der Zuleitung 4 für das Gas in Verbindung steht und in den Bereich 5 hineinreicht.

Die Achsialbohrung 2 ist mit einer Hülse 10 aus nichtmagnetischem Material ausgekleidet, die sowohl mit dem Flansch 7 für die Mikrowelle 3 als auch einem Verbindungsflansch 11 zu einem nicht näher dargestellten Vakuum- bzw. Beschleunigungssystem in Verbindung steht.

## Patentansprüche

1. Plasma- und lonenquelle, bei der in einem begrenzten Volumen mittels der Elektronzyklotronresonanz ein Plasma mittels eines Magnetfeldes, der Einstrahlung von Mikrowellen und der Zuführung des zu ionisierenden Gases erzeugt wird, gekennzeichnet durch die Verwendung eines Permanentmagneten (1) mit einer axialen Bohrung (2), in die sowohl die Mikrowellen (3) als auch das Gas (4) einbringbar ist.

2. Plasma- und lonenquelle nach Anspruch 1, dadurch gekennzeichnet, daß der Permanentmagnet (1) in einem Bereich der axialen Bohrung (2) ein Maximum des Magnetfeldes erzeugt und daß die Mikrowellen (3) und das Gas (4) in diesen Bereich einbringbar sind.

3. Plasma- und lonenquelle nach Anspruch 1 und 2, dadurch gekennzeichnet, daß der Permanentmagnet (1) aus SmCo₅-Material besteht.

## Claims

1. Plasma and ion source generating in a limited volume on the basis of the electron cyclotron resonance a plasma by means of a magnetic field, the irradiation of microwaves and the supply of the gas to be ionized, with the use of a permanent magnet (1) provided with an axial bore (2) into which both the microwaves (3) and the gas (4) can be introduced.

2. Plasma and ion source according to claim 1 with the permanent magnet (1) generating a maximum of the magnetic field within a zone of the axial bore (2) and with the microwaves (3) and the gas (4) capable of being introduced into this zone.

3. Plasma and ion source according to claims 1 and 2, with the permanent magnet (1) consisting of SmCo₅ material.

## Revendications

1. Source de plasma et d'ions, où l'on produit un plasma dans un volume limité, par résonance de cyclotron électronique, au moyen d'un champ magnétique, de l'irradiation par microondes et de l'introduction des gaz à ioniser, source caractérisée en ce que l'on utilise un aimant permanent (1) avec une perforation axiale (2), dans laquelle on peut introduire les microondes (3) aussi bien que le gaz (4).

2. Source de plasma et d'ions selon la revendication 1, caractérisée en ce que l'aimant permanent (1) produit dans une zone de la perforation axiale (2) un maximum de champ magnétique et que les microondes (3) et le gaz (4) peuvent être introduits dans cette zone.

3. Source de plasma et d'ions selon l'une des revendications 1 et 2, caractérisée en ce que l'aimant permanent (1) est constitué de SmC0₅.
